# EUROPÄISCHE PATENTSCHRIFT

(11) **EP 0 844 201 B1**
(45) Veröffentlichungstag und Bekanntmachung des Hinweises auf die Patenterteilung: **06.02.2002**
(21) Anmeldenummer: 97810777.9
(22) Anmeldetag: 17.10.1997
(51) Int. Cl.: B65H 1/02, B65H 1/24

(54) **Einrichtung zum Zuführen von Druckprodukten**
Apparatus for feeding printed products
Dispositif pour l'alimentation des produits imprimés

(30) Priorität: 24.10.1996 CH 260796
(43) Veröffentlichungstag der Anmeldung: 27.05.1998
(73) Patentinhaber: GRAPHA-HOLDING AG, 6052 Hergiswil (CH)
(72) Erfinder: Glanzmann, Alfred, 6260 Reiden (CH); Heutschi, Kurt, 4806 Wikon (CH)

(56) Entgegenhaltungen:
- CH-A- 584 642
- US-A- 4 595 188
- US-A- 5 249 788
- US-A- 5 284 335

## Beschreibung

Die Erfindung betrifft eine Einrichtung zum Zuführen von Druckprodukten, mit einer Fördervorrichtung, welche die Druckprodukte auf einer vorderen Förderstrecke als Stapel und auf einer hinteren Förderstrecke als Stange und zwischen Stapel und Stange als Lockerungszone fördert, mit einer Abtastvorrichtung, welche die Position des Stapels abtastet und den Vorschub der Druckprodukte steuert.

Eine Einrichtung dieser Art ist im Stand der Technik durch das Schweizerische Patent Nr. 584 642 bekannt geworden, das die Merkmale des Oberbegriffs von Anspruch 1 offenbart. Diese Einrichtung hat sich in der Praxis als Beschickungsvorrichtung für einen Anleger für Zusammentragmaschinen an sich bewährt.

Bei der bekannten Einrichtung tastet eine Spitze die Position des Stapels ab und steuert damit den Vorschub der Druckprodukte. Der Vorschub erfolgt über Exzenter oder Kurven und muss sehr robust ausgebildet sein, da das beim Vorschub zu bewegende Papier ein hohes Gewicht von 200 bis 300 kg aufweisen kann.

Es besteht nun seit einiger Zeit ein Bedarf nach einer höheren Beschickungsgeschwindigkeit, welche etwa 24'000 Exemplare pro Stunde übertreffen soll. Bei solchen Geschwindigkeiten wird jedoch die mechanische Belastung bei dicken Druckprodukten unkontrollierbar. Auch entstehen durch die unterschiedliche Kompressibilität des Papiers in den Stangen und beim Entfernen einer Endplatte Differenzen im Vorschub zwischen Stapel- und Stangenvorschub. Diese Differenzen können jedoch zum Teil durch eine mechanische Uebersetzung in langsame oder schnelle Zwischenstapel- und Stangenvorschub ausgeglichen werden. Wird diese Uebersetzung jedoch nicht genau auf die Art des Papiers abgestimmt, entstehen doch Probleme, die darin bestehen, dass die Stange einsinken kann oder der Druck im Stapel so stark ansteigt, dass die Funktion des Anlegers nicht mehr gewährleistet ist. An eine solche Einrichtung wird auch die Anforderung gestellt, dass sie sowohl für sehr dicke Produkte mit beispielsweise 96 und mehr Seiten als auch für extrem dünne vierseitige Bogen verwendbar sein soll.

Der Erfindung liegt die Aufgabe zugrunde, eine Einrichtung der genannten Art zu schaffen, mit der sehr dünne oder auch sehr dicke Bogen mit höheren Geschwindigkeiten und dennoch funktionssicher verarbeitet werden können.

Die Aufgabe ist bei einer gattungsgemässen Einrichtung gemäss Anspruch 1 gelöst.

Bei der erfindungsgemässen Einrichtung ist ein intermittierender Stapelvorschub mit einem kontinuierlich arbeitenden Stangenvorschub kombiniert. Damit ist es möglich, die Vorschubgeschwindigkeit zwischen Stapel- und Stangenvorschub im Lauf zu korrigieren. Wesentlich ist auch, dass die Lockerung des Stapels in der Lockerungszone vom Vorschub der Stangenzuführung unabhängig ist. Mit einer erfindungsgemässen Einrichtung können Bogen bis 120 Seiten bei Geschwindigkeiten bis 30'000 Exemplar pro Stunde verarbeitet werden. Der bisher gefürchtete Klinkenbruch kann weitgehend vermieden werden. Die erfindungsgemässe Einrichtung besitzt zudem die folgenden Vorteile:

Zwischen der Stapel- und der Stangenzuführung ist kein mechanischer Uebertrieb erforderlich. Die Stangenzuführung ist rasch und einfach umsetzbar. Der Antrieb lässt sich ohne weiteres in die Stangenzuführung integrieren, wodurch aufwendige Vorinvestitionen, beispielsweise bei einem Anleger nicht erforderlich sind. Da der Stangenvorschub bis zur Lockerungszone unabhängig sein kann, können die Druckbogen optimal gelockert werden. Das Geschwindigkeitsverhältnis zwischen Stapel- und Stangenzuführung kann im Lauf beeinflusst werden. Wesentlich ist zudem, dass das Einsinken der Bogen oder der Aufbau eines zu grossen Stapeldrucks verhindert werden kann. Der Stapelvorschub kann sehr feinfühlig und zudem preisgünstig mit einem Freilauf als Grundausstattung für einen Anleger ausgebildet werden.

Der Stapel kann ein im wesentlichen vertikaler Stapel oder auch ein Schuppenstrom sein. Im ersten Fall eignet sich die Einrichtung insbesondere zum Beschicken eines Anlegers beispielsweise für eine Zusammentragmaschine. Mit dem Stapel als Schuppenstrom können beispielsweise in einem sogenannten Einlauf Flachstapel oder in einem Stacker Bündel gebildet werden. Denkbar ist aber auch eine Beschickung anderer Vorrichtungen mit Druckprodukten.

Zwei Ausführungsbeispiele der erfindungsgemässen Einrichtung werden nachfolgend anhand der Zeichnung näher erläutert. Es zeigen:
- Fig. 1: schematisch eine erfindungsgemässe Einrichtung,
- Fig. 2: schematisch einen Teil der Vorrichtung nach Figur 1 an einem hier angedeuteten Anleger,
- Fig. 3: eine Variante der erfindungsgemässen Einrichtung, und
- Fig. 4: eine Draufsicht auf einen Teil der Einrichtung gemäss Figur 3 in Richtung des Pfeiles IV gesehen.

Die in den Figuren 1 und 2 schematisch gezeigte Einrichtung besitzt eine vordere Förderstrecke 3 sowie eine hintere Förderstrecke 5, mit denen Druckprodukte 1 in Richtung des Pfeiles 19 beispielsweise zum Beschicken des in Figur 2 gezeigten Anlegers 17 gefördert werden. Die Druckprodukte 1 bilden etwa im Bereich der hinteren Förderstrecke 5 eine Stange 6, an der eine weitere mit Endplatten 18 versehene weitere Stange 6' anschliessen kann. Bei der Stange 6 ist die vordere Endplatte bereits entfernt. Die Stangen 6 und 6' sind aus einem hier nicht gezeigten Zwischenlager entnommen, wo diese Stangen zwischen den Endplatten mit einer Länge von etwa 1,2 m gepresst und gebunden sind. Die Druckbogen 1 sind deshalb im Bereich der hinteren Förderstrecke 5 vergleichsweise dicht angeordnet.

Die Förderstrecke 5 weist ein kontinuierlich förderndes Förderorgan 9 auf, das aus zwei endlosen im Abstand nebeneinander angeordneten Gliederketten 9a gebildet ist, die um Umlenkrollen 20 bis 23 sowie eine Antriebsrolle 24 gelegt sind. In der Figur 1 ist lediglich die vordere Gliederkette 9a erkennbar.

Die Antriebsrolle 24, die für den Eingriff der Gliederketten 9a hier nicht näher dargestellte Kettenräder aufweist, ist über ein Stirnradgetriebe 15, das mit einem Schneckengetriebe 15a zusammenarbeitet, mit einem Motor 13 verbunden. Dieser Motor 13 ist vorzugsweise ein frequenzregulierter Getriebemotor. Der Motor 13 und das Getriebe 15 bilden einen kontinuierlichen Antrieb für das Förderorgan 9.

Die vordere Förderstrecke 3 wird durch ein wesentlich kürzeres Förderorgan 10 gebildet, das ebenfalls aus zwei im Abstand zueinander angeordneten Gliederketten 10a aufweist. Die Gliederketten 10a sind an einem hinteren Ende 16 des Förderorgans 10 etwa vertikal um eine schwenkbare Umlenkrolle 25 gelegt. Für den Antrieb der Gliederketten 10a ist eine Antriebswelle 26 mit einem Freilauf 27 vorgesehen. Die vordere Förderstrecke 3 ist wie ersichtlich etwas geneigt und bildet am vorderen Ende der hinteren Förderstrecke einen Knick 28, über dem sich aus Druckprodukten 1 am vorderen Ende der Stange 6 eine Lockerungszone 7 bildet. Nach dieser Zone 7 und hinter einer in Figur 2 gezeigten Abtastspitze 8 ist im Bereich der vorderen Förderstrecke 3 ein etwas geneigter Stapel 4 gebildet. Die Förderrichtung der Druckprodukte 1 im Stapel 4 ist in Figur 1 durch den Pfeil 29 angedeutet. Wie die Figur 2 zeigt, wird die an sich bekannte Abtastspitze 8 mittels einer Zugfeder 30 gegen den Stapel 4 gedrückt. Wird nun der zuvor vom Stapel 4 separierte vorderste Druckbogen 1' mit einer Doppelgreifertrommel 48 nach unten abgezogen, so folgt die Abtastspitze 8 der unteren Kante des Stapels 4. Die Abtastspitze 8 macht somit eine kurze Bewegung in Figur 2 nach links und dreht gleichzeitig ein Gehäuse 31 um die Antriebswelle 26 und gleichzeitig bewegt sich eine Kurvenrolle 32 nach unten. Eine im Maschinentakt drehende Kurve 33 drückt über die Kurvenrolle 32 und das Gehäuse 31 die Abtastspitze 8 wieder in die Ausgangslage zurück. Der Antrieb der Kurve 33 erfolgt über ein endloses Antriebsorgan 34, das mit der Doppelgreifertrommel 48 verbunden ist. Die Drehbewegung des Gehäuses 31, welche die Abtastspitze 8 in die Ausgangsstellung zurückbringt, wird durch den Freilauf 27 auf das Förderorgan 10 übertragen, die damit entsprechend den Stapel 4 vorschiebt. Das Förderorgan 10 ist somit im Maschinentakt intermittierend angetrieben. Das Förderorgan 10 kann beispielsweise bis 30'000 Vorschubbewegungen ausführen und entsprechend werden in der Stunde 30'000 Druckprodukte 1 an die Doppelgreifertrommel 48 abgegeben.

Die Welle 26 ist mit einem Inkrementaldrehgeber 11 verbunden, welcher die Vorschubbewegung des Förderorgans 10 an der Antriebswelle misst und die Messwerte an einen Regler 14 weitergibt. Der Regler 14 ist elektrisch mit der Steuerung 12 des Motors 13 verbunden. Dieser Regler 14 errechnet nun während einer bestimmten Zeit aus den vom Geber 11 erhaltenen Inkremente einen analogen Sollwert für den Antrieb 13 aus. Bei einer Aenderung der Vorschubgeschwindigkeit des Förderorgans 10 wird entsprechend die Anzahl der Inkremente und damit der entsprechend analoge Sollwert für den Antrieb 13 geändert. Durch Anheben dieses Sollwertes lässt sich nun sehr genau das Geschwindigkeitsverhältnis zwischen der vorderen Fördervorrichtung 2 und der hinteren Fördervorrichtung 5 beeinflussen und einstellen. Sinkt der analoge Sollwert aufgrund eines längeren Unterbruches unter einen bestimmten minimalen Wert ab, so wird der Vorschub des hintern Förderorgans 9 unterbrochen, bis sich die Inkremente für den minimalen analogen Sollwert aufsummiert haben. Durch diesen Regelvorgang können auch längere Unterbrüche im Vorschub des Stapels 4 beispielsweise in Folge eines sogenannten Selektiv Binding sicher beherrscht werden. Der Antrieb 13 kann auch manuell durch Knopfdruck an einem Schalter 35 betätigt werden. Damit können auch grosse Lücken in der hinteren Förderstrecke 5 einfach und schnell geschlossen werden.

Wie sich aus den obigen Erläuterungen ergibt, kann somit das Geschwindigkeitsverhältnis zwischen dem Förderorgan 9 und dem Förderorgan 10 im Lauf beeinflusst werden. Der Drehgeber 11 ist sehr feinfühlig und damit können Geschwindigkeitsänderungen im Vorschub des Stapels 4 sehr schnell und einfach beim kontinuierlichen Vorschub des Förderorgans 9 berücksichtigt werden. Damit kann eine zu starke Auflockerung der Stange 6 und damit ein Einsinken der Druckprodukte 1 und auch der Aufbau eines zu grossen Druckes in der Stange 6 verhindert werden. Da der Vorschub des Förderorgans 9 bis zum Knick 28 unabhängig ist, können die Druckprodukte in der Lockerungszone 7 optimal gelockert werden.

Die Figuren 3 und 4 zeigen eine alternative Einrichtung zum Zuführen von Druckprodukten 1, bei welcher das intermittierend vorschiebende Förderorgan 10 nach oben geneigt ist und die Druckprodukte 1 als Schuppenstrom 4a einem Beschleunigerband 40 übergeben werden. Zur Bildung des Schuppenstromes 4a sind frontseitig der Stange 6 zwei seitliche Rückhalter 41 angeordnet, welche die Druckprodukte 1 der Stange einzeln auffächern, so dass die Druckprodukte 1 auf dem Förderorgan 10 einen Schuppenstrom 4a bilden.

Das Beschleunigerband 40 besitzt einen hier nicht gezeigten separaten Antrieb und übergibt die Druckprodukte 1 einem an sich bekannten Stacker 42, in dem aus den Druckprodukten 1 Bündel 43 gebildet werden. Der Inkrementaldrehgeber 11 ist mit der Antriebswelle 44 des Förderorgans 10 und auch mit dem Regler 14 verbunden. Ein weiterer Regler 45 ist zwischen einer Niveaukontrolle 46 und einem Getriebemotor 47 angeordnet. Der Getriebemotor 47 treibt das Förderorgan 10 an und ist von der Niveaukontrollvorrichtung 46 gesteuert. Die Arbeitsweise dieser Einrichtung ist ansonsten gleich wie diejenige der oben erläuterten Einrichtung.

## Patentansprüche

1. Einrichtung zum Zuführen von Druckprodukten (1), mit einer Fördervorrichtung (2), welche die Druckprodukte (1) auf einer vorderen Förderstrecke (3) als Stapel (4) und auf einer hinteren Förderstrecke (5) als Stange (6) und zwischen Stapel (4) und Stange (6) als Lockerungszone (7) fördert, mit einer Abtastvorrichtung (8), welche die Position des Stapels (4) abtastet und den Vorschub der Druckprodukte (1) steuert, **dadurch gekennzeichnet, dass** die hintere Förderstrecke (5) ein kontinuierlich vorschiebendes Förderorgan (9) aufweist, das von einem im Maschinentakt intermittierend vorschiebenden Förderorgan (10) der vorderen Förderstrecke (3) gesteuert ist.

2. Einrichtung nach Anspruch 1, **dadurch gekennzeichnet, dass** das intermittierend vorschiebende Förderorgan (10) mit einem Geber (11) verbunden ist, welcher den Vorschub dieses Förderorgans (10) erkennt und dass der Geber (11) mit einer Steuerung (12) eines Antriebs (13) des kontinuierlich arbeitenden Förderorgans (9) verbunden ist.

3. Einrichtung nach Anspruch 2, **dadurch gekennzeichnet, dass** der Geber (11) ein Inkrementaldrehgeber ist.

4. Einrichtung nach einem der Ansprüche 1 bis 3, **dadurch gekennzeichnet, dass** der Antrieb (13) des kontinuierlich vorschiebenden Förderorgans (9) einen frequenzregulierten Getriebemotor aufweist.

5. Einrichtung nach einem der Ansprüche 1 bis 4, **gekennzeichnet durch** einen Regler (14), der aus einem zurückgelegten Weg des intermittierend vorschiebenden Förderorgans (10) einen analogen Sollwert für den Antrieb (13) des kontinuierlich vorschiebenden Förderorgans (9) errechnet.

6. Einrichtung nach einem der Ansprüche 5, **dadurch gekennzeichnet, dass** der zurückgelegte Weg durch eine entsprechende Anzahl Inkremente angegeben wird.

7. Einrichtung nach Anspruch 5 und 6, **dadurch gekennzeichnet, dass** bei einem Absinken des Sollwertes unter einen bestimmten minimalen Wert der Vorschub des kontinuierlich arbeitenden Förderorgans (9) unterbrochen wird, bis sich die Inkremente für den minimalen Sollwert aufsummiert haben.

8. Einrichtung nach einem der Ansprüche 1 bis 7, **dadurch gekennzeichnet, dass** der Vorschub des kontinuierlich vorschiebenden Förderorgans (9) auch manuell betätigbar ist.

9. Einrichtung nach einem der Ansprüche 1 bis 8, **dadurch gekennzeichnet, dass** der Antrieb (13) für das kontinuierlich arbeitende Förderorgan (9) ein Getriebe (15, 15a) mit einer umschaltbaren Uebersetzung aufweist.

10. Einrichtung nach einem der Ansprüche 1 bis 9, **dadurch gekennzeichnet, dass** das intermittierend arbeitende Förderorgan (10) ein hinteres auf- und abklappbaren Ende (16) aufweist.

11. Einrichtung nach einem der Ansprüche 1 bis 10, **dadurch gekennzeichnet, dass** sie für einen Anleger (17) insbesondere einer Zusammentragmaschine vorgesehen ist.

12. Einrichtung nach einem der Ansprüche 1 bis 11, **dadurch gekennzeichnet, dass** der Stapel (4) durch einen Schuppenstrom (4a) gebildet ist.

## Claims

1. Apparatus for feeding printed products (1), with a conveyor arrangement (2) which conveys the printed products (1) as a stack (4) on a forward conveyor section (3), as a stick (6) on a rear conveyor section (5), and as a loosening zone (7) between stack (4) and stick (6), with a sensing device (8) which senses the position of the stack (4) and controls the advance of the printed products (1), **characterized in that** the rear conveyor section (5) has a continuously advancing conveyor unit (9) which is controlled by a conveyor unit (10) of the forward conveyor section (3) that advances intermittently in step with the machine cycle.

2. Apparatus according to Claim 1, **characterized in that** the intermittently advancing conveyor unit (10) is connected to a detector (11) which detects the advance of this conveyor unit (10) and **in that** the detector (11) is connected to a control (12) of a drive (13) of the continuously operating conveyor unit (9).

3. Apparatus according to Claim 2, **characterized in that** the detector (11) is an incremental encoder.

4. Apparatus according to any one of Claims 1 to 3, **characterized in that** the drive (13) of the continuously advancing conveyor unit (9) has a frequency-regulated geared motor.

5. Apparatus according to any one of Claims 1 to 4, **characterized by** a controller (14) which computes an analogue control value for the drive (13) of the continuously advancing conveyor unit (9) from the distance travelled by the intermittently advancing conveyor unit (10).

6. Apparatus according to [Claim] 5, **characterized in that** the distance travelled is specified as a corresponding number of increments.

7. Apparatus according to Claims 5 and 6, **characterized in that** if the control value falls below a specified minimum value the advance of the continuously operating conveyor unit (9) is suspended until the increments accumulate to the minimum control value.

8. Apparatus according to any one of Claims 1 to 7, **characterized in that** the advance of the continuously advancing conveyor unit (9) is also manually operable.

9. Apparatus according to any one of Claims 1 to 8, **characterized in that** the drive (13) for the continuously operating conveyor unit (9) has a gear (15, 15a) with a switchable speed-increasing ratio.

10. Apparatus according to any one of Claims 1 to 9, **characterized in that** the intermittently operating conveyor unit (10) has a rear end (16) which can be raised and lowered.

11. Apparatus according to any one of Claims 1 to 10, **characterized in that** it is for use in conjunction with a feeder (17), in particular a feeder of an assembling machine.

12. Apparatus according to any one of Claims 1 to 11, **characterized in that** the stack (4) is formed by an overlapping stream (4a).

## Revendications

1. Dispositif d'alimentation en produits imprimés (1), comprenant un système de convoyage (2) qui achemine les produits imprimés (1) sous la forme d'une pile (4) sur un trajet antérieur de convoyage (3), sous la forme d'une rame (6) sur un trajet postérieur de convoyage (5), et sous la forme d'une zone relâchée (7) entre la pile (4) et la rame (6) ; et un système d'exploration (8) qui explore la position de la pile (4) et commande l'avance des produits imprimés (1), **caractérisé par le fait que** le trajet postérieur de convoyage (5) comporte un organe convoyeur (9) provoquant une avance continue et commandé par un organe convoyeur (10) du trajet antérieur de convoyage (3), qui provoque une avance intermittente selon la cadence opératoire de la machine.

2. Dispositif selon la revendication 1, **caractérisé par le fait que** l'organe convoyeur (10), provoquant une avance intermittente, est relié à un capteur (11) qui identifie l'avance de cet organe convoyeur (10) ; et **par le fait que** le capteur (11) est raccordé à une commande (12) d'un entraînement (13) de l'organe convoyeur (9) fonctionnant en continu.

3. Dispositif selon la revendication 2, **caractérisé par le fait que** le capteur (11) est un capteur rotatif incrémentiel.

4. Dispositif selon l'une des revendications 1 à 3, **caractérisé par le fait que** l'entraînement (13) de l'organe convoyeur (9), provoquant une avance continue, présente un moteur à engrenages dont la fréquence est régulée.

5. Dispositif selon l'une des revendications 1 à 4, **caractérisé par** un régulateur (14) qui calcule, sur la base d'une course parcourue par l'organe convoyeur (10) provoquant une avance intermittente, une valeur analogique de consigne destinée à l'entraînement (13) de l'organe convoyeur (9) provoquant une avance continue.

6. Dispositif selon l'une des revendications 1 à 5, **caractérisé par le fait que** la course parcourue est indiquée par un nombre correspondant de pas de progression.

7. Dispositif selon les revendications 5 et 6, **caractérisé par le fait que**, lors d'une baisse de la valeur de consigne en deçà d'une valeur minimale déterminée, l'avance de l'organe convoyeur (9) fonctionnant en continu est interrompue jusqu'à ce que les pas de progression, affectés à la valeur de consigne minimale, se soient additionnés.

8. Dispositif selon l'une des revendications 1 à 7, **caractérisé par le fait que** l'avance de l'organe convoyeur (9), provoquant une avance continue, peut également être actionnée à la main.

9. Dispositif selon l'une des revendications 1 à 8, **caractérisé par le fait que** l'entraînement (13), destiné à l'organe convoyeur (9) fonctionnant en continu, présente une transmission (15, 15a) à démultiplication réversible.

10. Dispositif selon l'une des revendications 1 à 9, **caractérisé par le fait que** l'organe convoyeur (10), fonctionnant par intermittence, possède une extrémité postérieure (16) pouvant monter et descendre par pivotement.

11. Dispositif selon l'une des revendications 1 à 10, **caractérisé par le fait qu'**il est prévu pour un margeur (17) faisant, notamment, partie d'une assembleuse.

12. Dispositif selon l'une des revendications 1 à 11, **caractérisé par le fait que** la pile (4) se présente comme un défilement chevauchant (4a).
